# EUROPÄISCHE PATENTANMELDUNG

(11) **EP 4 782 633 A1**
(43) Veröffentlichungstag der Anmeldung: **29.07.2026**
(21) Anmeldenummer: 26150217.3
(22) Anmeldetag: 05.01.2026
(51) Int. Cl.: E05B 15/04, E05B 63/08, E05B 63/16, E05B 17/00, E05B 15/00

(54) **SCHLOSS MIT FEDERPAKET**

(30) Priorität: 10.01.2025 DE 102025100666
(71) Anmelder: ASSA ABLOY Sicherheitstechnik GmbH, 72458 Albstadt (DE)
(72) Erfinder: Hennecke, Gerhard, 42555 Velbert (DE); Teufel, Manuel, 72479 Straßberg (DE)
(74) Vertreter: Louis Pöhlau Lohrentz

(57) **Zusammenfassung**

Die Erfindung betrifft ein Schloss für eine Tür oder ein Fenster. Das Schloss (1) weist ein Schlossgehäuse (1g) auf, in dem eine Schlossmechanik gelagert ist, die eine Schlossnuss (4) und mindestens eine Zugstange (8a, 8i) aufweist. Die mindestens eine Zugstange (8a, 8i) bildet mit der ihr zugeordneten Feder (6a, 6i) und dem Federlager (80a, 80i) ein Federpaket aus. Die Feder (6a, 6i) beaufschlagt die Schlossnuss (4) aus einer betätigten Stellung in eine Grundstellung. Erfindungsgemäß wird ein besonders einfach zu montierendes und besonders kompaktes Federpaket bereitgestellt, indem die Zugstange (8a, 8i) einen ersten Abstützbereich ausbildet, welcher ein erstes Ende (61, 61i, 61a) der Feder (6a, 6i) lose abstützt, das Federlager (80a, 80i) einen zweiten Abstützbereich ausbildet, welcher ein zweites Ende der Feder (6a, 6i) lose abstützt, sodass die Feder (6a, 6i) lose zwischen dem ersten Abstützbereich und dem zweiten Abstützbereich gelagert ist. Die Erfindung betrifft weiterhin ein Verfahren zur Montage eines Federpakets als vormontierbares Modul für ein Schloss für eine Tür oder ein Fenster.

## Beschreibung

Die vorliegende Erfindung betrifft ein Schloss mit Federpaket gemäß den Merkmalen des Oberbegriffs des Anspruchs 1 sowie ein Verfahren zur Montage eines Federpakets als vormontierbares Modul für ein Schloss gemäß Anspruch 14 sowie ein Verfahren zur Montage eines Federpakets in einem Schloss gemäß Anspruch 15.

Das Dokument EP 2 264 265 B1 beschreibt ein Schloss mit einen Schlossgehäuse und einer drehbar im Schlossgehäuse gelagerten Schlossnuss. Die Schlossnuss ist hierbei getriebemäßig mit einer linear verschiebbar im Schlossgehäuse gelagerten Zugstange verbunden. Hierzu ist an der Zugstange eine Einhängeöse ausgebildet, die an einem radial abragenden Haken der Schlossnuss eingreift. Eine Drehung der Schlossnuss verursacht hierbei eine lineare Verschiebung der Zugstange. Die Zugstange ist mit einer Druckfeder verbunden, die als Rückstellfeder für die Schlossnuss wirkt. Die Zugstange ist mittels einer Bajonettverriegelung an der Druckfeder befestigt.

Das Dokument EP 3 299 545 A1 beschreibt ein Federpaket. Die Zugstange ist dabei mittels eines Schraubverschlusses an der Druckfeder befestigt.

Nachteilig ist hierbei, dass das Befestigen der Zugstange an der Druckfeder ein filigraner Arbeitsschritt ist. Die Montage des Federpakets ist daher aufwändig und zeitintensiv. Weiterhin erfordern die bekannten Federpakete einen nicht zu vernachlässigenden Platzbedarf.

Aufgabe der vorliegenden Erfindung ist es, die Nachteile aus dem Stand der Technik zu beseitigen. Insbesondere soll ein Schloss mit einem kompakten und einfach zu montierendem Federpaket bereitgestellt werden. Weiterhin soll jeweils ein Verfahren angegeben werden, mit dem ein Federpaket einfach vormontiert bzw. montiert werden kann.

Diese Aufgabe wird erfindungsgemäß durch das Schloss mit Federpaket gemäß den Merkmalen des Anspruchs 1 und durch das jeweilige Verfahren gemäß Anspruch 14 bzw. Anspruch 15 gelöst.

Es wird ein Schloss für eine Tür oder ein Fenster oder dergleichen vorgeschlagen. Das Schloss ist vorzugsweise ein Einsteckschloss. Das Schloss weist ein Schlossgehäuse auf, welches sich aus einem Schlossboden, einer Schlossdecke, einem Schlossstulp und einer Schlossrückwand zusammensetzt. Dabei liegt die Schlossrückwand auf der dem Schlossstulp gegenüberliegenden Seite des Schlossgehäuses. Weiterhin liegen Schlossboden und Schlossdecke einander gegenüber. Im Schlossgehäuse ist eine Schlossmechanik gelagert. Die Schlossmechanik ist vorzugsweise mit Schlossriegel und/oder Schlossfalle ausgestattet.

Die Schlossmechanik weist eine Schlossnuss auf, welche in einem Nusslager im Schlossgehäuse drehbar gelagert ist. Weiterhin weist die Schlossmechanik mindestens eine Zugstange auf. Die Zugstange ist in einem Federlager im Schlossgehäuse linear verschiebbar gelagert. Die Zugstange ist durch eine ihr zugeordnete Feder beaufschlagt.

Beim Vorhandensein mehrerer Zugstangen ist vorzugsweise jede Zugstange einzeln im Federlager linear verschiebbar gelagert. Jeder Zugstange ist genau eine Feder zugeordnet. Jede Zugstange ist dabei durch die ihr zugeordnete Feder beaufschlagt.

Vorzugsweise weist die Schlossmechanik zwei Zugstangen auf. Die beiden Zugstangen sind jeweils im Federlager linear verschiebbar gelagert. Die beiden Zugstangen sind jeweils durch eine zugeordnete Feder beaufschlagt.

Weiterhin ist es beim Vorhandensein mehrerer Paare aus einander zugeordneter Zugstange und Feder möglich, dass jedes dieser Paare jeweils in einem eigenen Federlager aufgenommen ist. In diesem Fall sind die einzelnen Federlager vorzugsweise jeweils als eigenständiges Bauteil ausgestaltet. Insbesondere kann beim Vorhandensein zweier Paare aus einander zugeordneter Zugstange und Feder jedes der beiden Paare jeweils in einem eigenen Federlager aufgenommen sein. In diesem Fall sind die beiden Federlager vorzugsweise jeweils als eigenständiges Bauteil ausgestaltet.

Die mindestens eine Zugstange bildet mit der ihr zugeordneten Feder und dem Federlager ein Federpaket aus. Vorzugsweise wird das Federpaket durch das Federlager, zwei Zugstangen und zwei Federn ausgebildet. Dabei sind jeweils eine Zugstange und eine Feder einander zugeordnet.

Die Feder beaufschlagt dabei die Schlossnuss, vorzugsweise einen Teil der mehrteiligen Schlossnuss, aus einer betätigten Stellung in eine Grundstellung. Die Feder ist vorzugsweise eine Rückstellfeder. Vorzugsweise wirkt eine von der Feder ausgehende Rückstellkraft auf die Schlossnuss, vorzugsweise auf einen Teil der mehrteiligen Schlossnuss, sodass die Schlossnuss, vorzugsweise der Teil der mehrteiligen Schlossnuss, aus der betätigten Stellung in die Grundstellung zurückkehrt.

Dabei kann die Schlossnuss, vorzugsweise ein Teil der mehrteiligen Schlossnuss, einen Vierkant einer Türklinke oder eines Türdrückers aufnehmen. Von Vorteil ist dabei, dass die Schlossnuss, vorzugsweise der Teil der mehrteiligen Schlossnuss, in eine Grundstellung federbeaufschlagt ist. In der Grundstellung ist die Türklinke horizontal angeordnet. Das heißt, dass die Türklinke durch die federbeaufschlagte Schlossnuss, vorzugsweise durch den federbeaufschlagten Teil der mehrteiligen Schlossnuss, horizontal ausgerichtet wird.

Die Feder weist ein erstes Ende und ein dem ersten Ende gegenüberliegendes zweites Ende auf. Unter einem Ende einer Feder wird hier ein axiales Ende der Feder verstanden, das heißt ein Ende der Feder in axialer Richtung der Feder. Unter dem ersten Ende der Feder wird also ein erstes axiales Ende der Feder verstanden und unter dem zweiten Ende der Feder wird ein zweites axiales Ende der Feder verstanden. Das erste Ende der Feder und das zweite Ende der Feder liegen sich also in axialer Richtung gegenüber.

Nach Maßgabe der Erfindung bildet die Zugstange einen ersten Abstützbereich aus. Der erste Abstützbereich kann durch einen ersten Vorsprung oder eine erste Lagerplatte ausgebildet sein. Der erste Abstützbereich stützt das erste Ende der Feder lose ab.

Beim Vorhandensein mehrerer Zugstangen bildet vorzugsweise jede Zugstange jeweils einen ersten Abstützbereich aus. Beim Vorhandensein zweier Zugstangen bildet beispielsweise die erste Zugstange einen ersten Abstützbereich aus, der das erste Ende der ersten Feder lose abstützt. Die zweite Zugstange bildet in diesem Beispiel einen weiteren ersten Abstützbereich aus, der das erste Ende der zweiten Feder lose abstützt.

Weiterhin bildet das Federlager einen zweiten Abstützbereich aus. Der zweite Abstützbereich kann durch einen zweiten Vorsprung oder eine zweite Lagerplatte ausgebildet sein. Der zweite Abstützbereich stützt das zweite Ende der Feder lose ab.

Beim Vorhandensein mehrerer Zugstangen bzw. mehrerer Federn bildet das Federlager vorzugsweise für jede Feder einen eigenen zweiten Abstützbereich aus. Die jeweiligen zweiten Abstützbereiche können dabei durch nur eine zweite Lagerplatte bereitgestellt werden. Beispielsweise ist beim Vorhandensein zweier Federn jeder der beiden Federn jeweils ein eigener zweiter Abstützbereich zugeordnet, und die beiden zweiten Abstützbereiche sind durch die gleiche zweite Lagerplatte ausgebildet.

Somit ist die Feder lose zwischen dem ersten Abstützbereich und dem zweiten Abstützbereich gelagert.

Vorzugsweise ist die Feder zusätzlich zwischen dem Federlager und/oder weiteren Bereichen des Federlagers und/oder dem Schlossboden und/oder der Schlossdecke und/oder der Schlossrückwand lose gelagert und/oder lose gehalten.

Das Federlager und/oder die weiteren Bereiche des Federlagers und/oder der Schlossboden und/oder die Schlossdecke und/oder die Schlossrückwand können an die Feder angrenzen, insbesondere unmittelbar an die Feder angrenzen. Vorzugsweise wird der an die Feder angrenzende Teil der Schlossrückwand durch das Federlager ausgebildet.

Vorzugsweise kann das Schloss als ein Einsteckschloss für eine einflügelige oder zweiflügelige Tür eines Gebäudes ausgebildet sein. Insbesondere umfasst das Schlossgehäuse eine Schlossdecke, einen Schlossboden sowie einen Stulp, eine dem Stulp gegenüberliegende Rückwand sowie Seitenwände an den Schmalseiten oben und unten am Schlossgehäuse.

Die Schlossrückwand und/oder der Schlossboden und/oder die Schlossdecke kann/können entlang der Feder ausgespart sein. Vorzugsweise ist/sind die Schlossrückwand und/oder der Schlossboden und/oder die Schlossdecke entlang der vollständigen Länge der Feder, insbesondere in deren Grundstellung, ausgespart. Als Länge der Feder wird die Erstreckung der Feder zwischen deren erstem Ende und deren zweitem Ende verstanden. Vorteilhafterweise bleibt die Feder somit auch bei zusammengebautem Schlossgehäuse zugänglich und sichtbar. Dadurch kann eine Inspektion der Feder erleichtert werden. Weiterhin kann dadurch vorteilhafterweise eine besonders kompakte Bauform erreicht werden.

Beim Vorhandensein zweier Zugstangen und zweier Federn, wobei jeweils eine Zugstangen und eine Feder einander zugeordnet sind, ist die erste Feder vorzugsweise zwischen dem betreffenden ersten Abstützbereich, dem betreffenden zweiten Abstützbereich, dem Federlager und/oder weiteren Bereichen des Federlagers, der Schlossdecke und der Schlossrückwand lose gelagert und/oder lose gehalten. Die zweite Feder ist vorzugsweise zwischen dem betreffenden ersten Abstützbereich, dem betreffenden zweiten Abstützbereich, dem Federlager und/oder weiteren Bereichen des Federlagers, dem Schlossboden und der Schlossrückwand lose gelagert und/oder lose gehalten.

Das Federlager und/oder die weiteren Bereiche des Federlagers und/oder der Schlossboden und/oder die Schlossdecke und/oder die Schlossrückwand können an die jeweilige Feder angrenzen, insbesondere unmittelbar an die jeweilige Feder angrenzen. Vorzugsweise wird dabei der an die beiden Federn angrenzende Teil der Schlossrückwand durch das Federlager ausgebildet.

Die Schlossrückwand und/oder der Schlossboden und/oder die Schlossdecke kann/können entlang der ersten Feder und/oder entlang der zweiten Feder ausgespart sein. Vorzugsweise ist/sind die Schlossrückwand und/oder der Schlossboden und/oder die Schlossdecke entlang der vollständigen Länge der ersten Feder und/oder entlang der vollständigen Länge der zweiten Feder, insbesondere jeweils in deren Grundstellung, ausgespart. Als Länge der ersten Feder bzw. der zweiten Feder wird die Erstreckung der jeweiligen Feder zwischen deren erstem Ende und deren zweitem Ende verstanden. Beispielsweise können die Schlossrückwand und die Schlossdecke entlang der ersten Feder ausgespart sein, vorzugsweise entlang der vollständigen Länge der ersten Feder ausgespart sein, und/oder die Schlossrückwand und der Schlossboden entlang der zweiten Feder ausgespart sein, vorzugsweise entlang der vollständigen Länge der zweiten Feder ausgespart sein.

Vorteilhafterweise bleibt die erste Feder und/oder die zweite Feder somit auch bei zusammengebautem Schlossgehäuse zugänglich und sichtbar. Dadurch kann eine Inspektion der ersten Feder und/oder der zweiten Feder erleichtert werden. Weiterhin kann dadurch vorteilhafterweise eine besonders kompakte Bauform erreicht werden.

Die Feder ist also weder an der Zugstange noch am Federlager befestigt. Die Feder weist vorteilhafterweise keine Befestigung auf. Dadurch ist die Montage des Federpakets besonders einfach.

Weiterhin ist das Federpaket vorteilhafterweise besonders kompakt. Außerdem kann das Federpaket vorteilhafterweise als Modul vormontiert werden.

Nach einer vorteilhaften Ausgestaltung der Erfindung ist der erste Abstützbereich einstückig mit der Zugstange ausgebildet.

Beim Vorhandensein zweier Zugstangen bildet jede der beiden Zugstange vorzugsweise jeweils einstückig einen ersten Abstützbereich aus.

Unter dem Begriff "einstückig" wird vorzugsweise verstanden, dass das betreffende Bauteil als ein Stück, insbesondere durchgängig aus dem gleichen Material, hergestellt ist. Beispielsweise kann das betreffende Bauteil als Gussteil oder als 3D-Druck hergestellt sein. Als weitere Beispiele kann das betreffende Bauteil durch spanende Bearbeitung oder durch Schmiedearbeit hergestellt sein.

Somit ist vorteilhafterweise kein Verbinden mehrerer Teile erforderlich, um die Zugstange mit dem ersten Abstützbereich bereitzustellen. Dadurch kann weiterhin Verschleiß und Fehleranfälligkeit reduziert werden.

Nach einer weiteren vorteilhaften Ausgestaltung der Erfindung ist der zweite Abstützbereich einstückig mit dem Federlager ausgebildet.

Beim Vorhandensein zweier Paare aus jeweils einer Zugstange und einer Feder bildet das Federlager vorzugsweise jeweils einstückig mit sich einen zweiten Abstützbereich für das Paar aus erster Zugstange und erster Feder und einen zweiten Abstützbereich für das Paar aus zweiter Zugstange und zweiter Feder aus.

Somit ist vorteilhafterweise kein Verbinden mehrerer Teile erforderlich, um das Federlager mit dem zweiten Abstützbereich bereitzustellen. Dadurch kann weiterhin Verschleiß und Fehleranfälligkeit reduziert werden.

Nach einer weiteren vorteilhaften Ausgestaltung der Erfindung weist der zweite Abstützbereich einen Schlitz auf. Mit anderen Worten ausgedrückt kann der durch das Federlager ausgebildete zweite Vorsprung oder die durch das Federlager ausgebildete zweite Lagerplatte einen Schlitz aufweisen. Der Schlitz ermöglicht ein Durchgreifen der Zugstange durch den zweiten Abstützbereich. Die Zugstange ist im Federlager linear verschiebbar durch den Schlitz gelagert. Der Schlitz ermöglicht jedoch nicht ein Durchgreifen der Feder durch den zweiten Abstützbereich.

Vorzugsweise ist die Breite des Schlitzes größer als eine Quererstreckung der Zugstange, insbesondere größer als die geringste Quererstreckung der Zugstange. Vorzugsweise ist die Breite des Schlitzes kleiner als eine Quererstreckung der Feder, insbesondere kleiner als die geringste Quererstreckung der Feder und/oder der Durchmesser der Feder.

Beim Vorhandensein mehrerer Zugstangen ist vorzugsweise jeder Zugstange jeweils ein zweiter Abstützbereich mit jeweils einem Schlitz zugeordnet.

Beispielsweise ist beim Vorhandensein zweier Zugstangen der ersten Zugstange ein erster Schlitz zugeordnet und der zweiten Zugstange ein zweiter Schlitz zugeordnet. Der erste Schlitz und der zweite Schlitz sind dabei vorzugsweise im jeweiligen zweiten Abstützbereich vorgesehen. Die erste Zugstange ist im Federlager linear verschiebbar durch den ersten Schlitz gelagert. Die zweite Zugstange ist im Federlager linear verschiebbar durch den zweiten Schlitz gelagert.

Weiterhin kann das Federlager eine dritte Lagerplatte aufweisen, die vorzugsweise einstückig mit dem Federlager ausgebildet ist. Die dritte Lagerplatte ist vorzugsweise dem ersten Ende der jeweiligen Feder und/oder dem durch die jeweilige Zugstange ausgebildeten ersten Abstützbereich zugewandt. Die dritte Lagerplatte dient vorzugsweise als Anschlag für den den ersten Abstützbereich ausbildenden ersten Vorsprung der jeweiligen Zugstange oder für die den ersten Abstützbereich ausbildende erste Lagerplatte der jeweiligen Zugstange. Die dritte Lagerplatte weist vorzugsweise einen weiteren Schlitz und/oder einen weiteren ersten Schlitz und/oder einen weiteren zweiten Schlitz auf. Der weitere Schlitz und/oder weitere erste Schlitz und/oder weitere zweite Schlitz ermöglicht ein Durchgreifen der jeweiligen Zugstange durch die dritte Lagerplatte. Die jeweilige Zugstange kann somit zusätzlich linear verschiebbar durch die dritte Lagerplatte entlang dem jeweiligen weiteren Schlitz gelagert sein.

Nach einer weiteren vorteilhaften Ausgestaltung der Erfindung ist das Nusslager schlossfest mit dem Schlossgehäuse ausgebildet. Alternativ oder zusätzlich ist das Federlager schlossfest mit dem Schlossgehäuse ausgebildet.

Nach einer weiteren vorteilhaften Ausgestaltung der Erfindung bildet das Federlager einen Teil des Schlossgehäuse aus, vorzugsweise einen Teil der Schlossrückwand.

Der durch das Federlager gebildete Teil der Schlossrückwand kann entlang der Feder und/oder entlang der ersten Feder und/oder entlang der zweiten Feder ausgespart sein. Vorzugsweise ist der durch das Federlager gebildete Teil der Schlossrückwand entlang der vollständigen Länge der Feder und/oder entlang der vollständigen Länge der ersten Feder und/oder entlang der vollständigen Länge der zweiten Feder, insbesondere jeweils in deren Grundstellung, ausgespart. Als Länge einer Feder wird die Erstreckung der jeweiligen Feder zwischen deren erstem Ende und deren zweitem Ende verstanden. Beispielsweise können der durch das Federlager gebildete Teil der Schlossrückwand und die Schlossdecke entlang der ersten Feder ausgespart sein, vorzugsweise entlang der vollständigen Länge der ersten Feder ausgespart sein, und/oder der durch das Federlager gebildete Teil der Schlossrückwand und der Schlossboden entlang der zweiten Feder ausgespart sein, vorzugsweise entlang der vollständigen Länge der zweiten Feder ausgespart sein. Vorteilhafterweise bleibt die Feder und/oder die erste Feder und/oder die zweite Feder somit auch bei zusammengebautem Schlossgehäuse zugänglich und sichtbar. Dadurch kann eine Inspektion der Feder und/oder ersten Feder und/oder der zweiten Feder erleichtert werden. Weiterhin kann dadurch vorteilhafterweise eine besonders kompakte Bauform erreicht werden.

Nach einer weiteren vorteilhaften Ausgestaltung der Erfindung ist die Feder als eine Schraubenfeder oder Gasfeder ausgebildet. Insbesondere ist die Feder als Druckfeder ausgebildet.

Nach einer weiteren vorteilhaften Ausgestaltung der Erfindung ist die Feder so gelagert ist, dass sie die ihr zugeordnete Zugstange umgreift. Unter dem Begriff "umgreifen" wird vorzugsweise verstanden, dass die Feder die ihr zugeordnete Zugstange koaxial umgibt.

Nach einer weiteren vorteilhaften Ausgestaltung der Erfindung ist die Schlossnuss als mehrteilige Schlossnuss ausgebildet. Dabei weist die Schlossnuss vorzugsweise einen drehbaren inneren Nussteil und einen drehbaren äußeren Nussteil auf.

Nach einer weiteren vorteilhaften Ausgestaltung der Erfindung weist die mehrteilige Schlossnuss ein drehbares inneres Nussteil, ein drehbares äußeres Nussteil und eine Mittennuss auf. Die Mittennuss ist dabei zwischen dem drehbaren inneren Nussteil und dem drehbaren äußeren Nussteil angeordnet. Die Mittennuss wirkt über ein Schlossgetriebe mit dem Schlossriegel und/oder der Schlossfalle zusammen.

Nach einer weiteren vorteilhaften Ausgestaltung der Erfindung weist die Schlossmechanik eine erste Zugstange und/oder eine zweite Zugstange als die mindestens eine Zugstange auf.

Nach einer weiteren vorteilhaften Ausgestaltung der Erfindung weist das drehbare innere Nussteil ein erstes Wirkmittel auf, über das das drehbare innere Nussteil mit der ersten Zugstange zusammenwirkt.

Nach einer weiteren vorteilhaften Ausgestaltung der Erfindung weist das drehbare äußere Nussteil ein zweites Wirkmittel auf, über das das drehbare äußere Nussteil mit der zweiten Zugstange zusammenwirkt.

Nach einer weiteren vorteilhaften Ausgestaltung der Erfindung weist die erste Zugstange ein drittes Wirkmittel auf, welches mit dem ersten Wirkmittel des drehbaren inneren Nussteils zusammenwirkt.

Vorzugsweise ist das dritte Wirkmittel einstückig mit der ersten Zugstange ausgebildet.

Somit ist vorteilhafterweise kein Verbinden mehrerer Teile erforderlich, um die erste Zugstange mit dem dritten Wirkmittel bereitzustellen. Dadurch kann weiterhin Verschleiß und Fehleranfälligkeit reduziert werden.

Nach einer weiteren vorteilhaften Ausgestaltung der Erfindung weist die zweite Zugstange ein viertes Wirkmittel auf, welches mit dem zweiten Wirkmittel des drehbaren äußeren Nussteils zusammenwirkt.

Vorzugsweise ist das vierte Wirkmittel einstückig mit der zweiten Zugstange ausgebildet.

Somit ist vorteilhafterweise kein Verbinden mehrerer Teile erforderlich, um die zweite Zugstange mit dem vierten Wirkmittel bereitzustellen. Dadurch kann weiterhin Verschleiß und Fehleranfälligkeit reduziert werden.

Nach einer weiteren vorteilhaften Ausgestaltung der Erfindung ist das erste Wirkmittel als erster exzentrischer Fortsatz am drehbaren inneren Nussteil ausgebildet.

Nach einer weiteren vorteilhaften Ausgestaltung der Erfindung ist das zweite Wirkmittel als zweiter exzentrischer Fortsatz am drehbaren äußeren Nussteil ausgebildet.

Nach einer weiteren vorteilhaften Ausgestaltung der Erfindung ist das dritte Wirkmittel als erster hakenförmiger Fortsatz an der ersten Zugstange ausgebildet.

Nach einer weiteren vorteilhaften Ausgestaltung der Erfindung ist das vierte Wirkmittel als zweiter hakenförmiger Fortsatz an der zweiten Zugstange ausgebildet.

Nach einer weiteren vorteilhaften Ausgestaltung der Erfindung ist die erste Zugstange durch eine erste Feder beaufschlagt, die als Rückstellfeder ausgebildet ist.

Nach einer weiteren vorteilhaften Ausgestaltung der Erfindung ist die zweite Zugstange durch eine zweite Feder beaufschlagt, die als Rückstellfeder ausgebildet ist.

Nach Maßgabe der Erfindung wird weiterhin ein Verfahren zur Montage eines Federpakets als vormontierbares Modul für ein Schloss für eine Tür oder ein Fenster beansprucht, vorzugsweise für ein erfindungsgemäßes Schloss für eine Tür oder ein Fenster.

Das Federpaket wird durch ein Federlager und mindestens eine Zugstange mit der ihr zugeordneten Feder ausgebildet. Vorzugsweise wird das Federpaket durch ein Federlager, zwei Zugstangen und zwei Federn ausgebildet. Dabei sind jeweils eine Zugstange und eine Feder einander zugeordnet.

Das Verfahren umfasst die folgenden Schritte. Diese werden vorzugsweise nacheinander in der genannten Reihenfolge durchgeführt:
a) Auffädeln eines ersten Endes der Feder über das Wirkmittel der ihr zugeordneten Zugstange. Das Wirkmittel ist dabei vorzugsweise ein hakenförmiger Fortsatz. Das Wirkmittel kann das erste oder das zweite Wirkmittel sein. Insbesondere kann das Wirkmittel der erste oder der zweite hakenförmige Fortsatz sein.
b) vollständiges Aufschieben der Feder auf die ihr zugeordnete Zugstange, sodass die Feder die Zugstange umgreift und lose auf der Zugstange gelagert ist.
c) Inkontaktbringen des ersten Endes der Feder mit dem ersten Abstützbereich der Zugstange. Der erste Abstützbereich kann durch einen ersten Vorsprung oder eine erste Lagerplatte ausgebildet sein.
d) Komprimieren der Feder. Die Feder kann teilweise oder vollständig komprimiert werden. Vorzugsweise wird die Feder stärker als in ihrer Grundstellung komprimiert. Die Grundstellung ist die Stellung der Schlossmechanik bei nicht betätigter Betätigungshandhabe.
e) seitliches Einschieben der Zugstange in einen an einem zweiten Abstützbereich des Federlagers vorgesehen Schlitz. Der zweite Abstützbereich kann durch einen zweiten Vorsprung oder eine zweite Lagerplatte ausgebildet sein. Die Feder ist dabei komprimiert. Vorzugsweise bleibt die Feder dabei in dem in Schritt d) eingestellten Maß komprimiert. Die Feder bleibt also vorzugsweise teilweise oder vollständig komprimiert. Somit wird die Feder zwischen dem ersten Abstützbereich und dem zweiten Abstützbereich eingefügt.
f) Inkontaktbringen des zweiten Endes der Feder mit dem zweiten Abstützbereich des Federlagers, sodass die Feder lose zwischen dem ersten Abstützbereich und dem zweiten Abstützbereich an der Zugstange gelagert ist. Dabei stützt der erste Abstützbereich der Zugstange das erste Ende der Feder lose ab, und der zweite Abstützbereich des Federlagers stützt das zweite Ende der Feder lose ab. Das Inkontaktbringen nach Schritt f) erfolgt vorzugsweise durch ein Beenden der in den Schritten d) und e) durchgeführten Kompression der Feder.
g) gegebenenfalls Wiederholen der Schritte a) bis f) mit einer weiteren Feder und einer dieser weiteren Feder zugeordneten Zugstange. Vorzugsweise werden die Schritte a) bis f) einmalig mit einer zweiten Feder und einer dieser zweiten Feder zugeordneten zweiten Zugstange wiederholt.

Es ist dabei auch möglich, dass einer oder mehrere der Schritte a) bis f) für mehrere Federn gleichzeitig oder in kurzer Abfolge aufeinander durchgeführt werden. Insbesondere können die Schritte a) und b) zunächst für alle Federn durchgeführt werden. Anschließend können die restlichen Schritte c) bis f) für alle Federn durchgeführt werden.

Beispielsweise können zwei Federn zunächst auf jeweils eine Zugstange nach Schritt a) aufgefädelt und nach Schritt b) vollständig auf die jeweilige Zugstange aufgeschoben werden. Anschließend können die restlichen Schritte c) bis f) wieder jeweils getrennt für beide Federn durchgeführt werden. Das heißt zunächst kann die erste Feder nach Schritt c) mit dem ersten Abstützbereich der zugeordneten ersten Zugstange in Kontakt gebracht und nach Schritt d) komprimiert werden. Sodann kann die erste Zugstange nach Schritt e) in den ihr zugeordneten Schlitz eingeschoben werden. Abschließend kann das zweite Ende der ersten Feder mit dem ihr zugeordneten zweiten Abstützbereich des Federlagers nach Schritt f) in Kontakt gebracht werden. Daran anschließend können diese Schritte c) bis f) entsprechend mit der zweiten Feder, der zweiten Zugstange und dem diesen zugeordneten zweiten Abstützbereich sowie dem in diesem zweiten Abstützbereich vorgesehenen Schlitz durchgeführt werden.

Die Feder wird also beim erfindungsgemäßen Verfahren weder an der Zugstange noch am Federlager befestigt. Die Feder weist vorteilhafterweise keine Befestigung auf. Dadurch ist die Montage des Federpakets besonders einfach.

Weiterhin ist das Federpaket vorteilhafterweise besonders kompakt. Außerdem kann das Federpaket vorteilhafterweise als Modul vormontiert werden.

Nach Maßgabe der Erfindung wird weiterhin ein Verfahren zur Montage eines Federpakets in einem Schloss für eine Tür oder ein Fenster, vorzugsweise zur Montage eines Federpakets in einem erfindungsgemäßen Schloss für eine Tür oder ein Fenster, beansprucht. Das Verfahren umfasst die Schritte a) bis f) des bereits erläuterten Verfahrens oder die Schritte a) bis g) des bereits erläuterten Verfahrens. Zusätzlich umfasst das Verfahren den folgenden Schritt:
h) Einsetzen des gemäß der Schritte a) bis f) oder gemäß der Schritte a) bis g) vormontierten Federpakets in das Schlossgehäuse im Bereich der Schlossrückwand.

Dabei wird das vormontierte Federpaket vorzugsweise anstelle eines Teils der Schlossrückwand in das Schlossgehäuse eingesetzt.

Durch ein Vorhalten von als Module vormontierten Federpaketen kann der Arbeitsablauf bei der Fertigung einer Vielzahl von erfindungsgemäßen Schlössern für Türen oder Fenster vorteilhafterweise erleichtert und beschleunigt werden.

Im Folgenden wird die Erfindung anhand von Ausführungsbeispielen mit Hilfe der beigefügten Figuren erläutert. Die gezeigten Ausführungsbeispiele sind daher nicht als einschränkend zu verstehen.
- Fig. 1a: zeigt eine schematische Darstellung einer einflügeligen Tür mit einem darin vorgesehenen Schloss.
- Fig. 1b: zeigt eine schematische Darstellung des Schlosses.
- Fig. 2: zeigt ein erfindungsgemäßes Schloss mit Federpaket unter Auslassung hier irrelevanter Bauteile.
- Fig. 3: zeigt das Federpaket aus Fig. 2 in vergrößerter Ansicht.
- Fig. 4a: zeigt eine perspektivische Darstellung eines Ausführungsbeispiels des Federpakets mit zwei Zugstangen und zwei Federn.
- Fig. 4b: zeigt eine perspektivische Darstellung des Ausführungsbeispiels aus Fig. 4a aus entgegengesetzter Perspektive.
- Fig. 5: zeigt eine perspektivische Darstellung des Ausführungsbeispiels des Federpakets mit zwei Zugstangen und zwei Federn zusammen mit einer Schlossnuss.
- Fig. 6a: zeigt eine perspektivische Darstellung des Ausführungsbeispiels aus Fig. 5 unter Weglassung des Federlagers.
- Fig. 6b: zeigt die perspektivische Darstellung aus Fig. 6a in vergrößerter Ansicht.
- Fig. 7: zeigt ein Flussdiagramm eines beispielhaften erfindungsgemäßen Verfahrens.

Fig. 1a zeigt eine schematische Darstellung einer Tür T, welche an einem Türrahmen R an Scharnieren angeordnet ist. In einer Schlossaufnahme der Tür T ist ein Schloss 1 angeordnet, welches ein Schlossgehäuse 1g aufweist, in dem ein Schlossriegel 3 und eine Schlossfalle 2 bewegbar gelagert sind.

Der Schlossriegel 3 und die Schlossfalle 2 greifen in eine dem Schlossriegel 3 zugeordnete Aufnahme bzw. in eine der Schlossfalle 2 zugeordnete Aufnahme am Türrahmen R ein. Im Schlossgehäuse 1g ist weiter eine Schlossmechanik angeordnet, die der Steuerung des Schlossriegels 3 und der Schlossfalle 2 dient.

Fig. 1b zeigt eine schematische Darstellung des Schlosses 1. Das Schloss 1 weist einen Schlossstulp 1s, ein Schlossgehäuse 1g, die Schlossfalle 2 und den Schlossriegel 3 auf. Im geschlossenen Zustand der Tür T greift der Schlossriegel 3 in eine dem Schlossriegel 3 zugeordnete Aufnahme eines nicht dargestellten rahmenseitigen Schließblechs ein, und die Schlossfalle 2 greift in eine der Schlossfalle 2 zugeordnete Aufnahme des nicht dargestellten rahmenseitigen Schließblechs ein. Das Schloss 1 weist weiter eine Schließzylinderaufnahme 1z und eine Schlossnuss 4 mit daran angeschlossener Betätigungshandhabe 1h auf. In die Schließzylinderaufnahme 1z ist ein Schließzylinder eingesetzt. Die Betätigungshandhabe 1h ist in Fig. 1b als ein Türdrücker ausgebildet. Die Betätigungshandhabe 1h kann aber auch als eine Griffstange oder eine Druckstange ausgebildet sein. Weiterhin kann vorgesehen sein, dass das erfindungsgemäße Schloss 1 in einen Aktivflügel einer zweiflügeligen Tür eingebaut ist. In diesem Fall ist der Schlossriegel 3 des Schlosses 1 mit einem Entriegelungsstift versehen, der mit einer dem Entriegelungsstift zugeordneten Aushebeeinrichtung zusammenwirkt, die an einem Passivflügel angeordnet ist.

Fig. 2 zeigt ein erfindungsgemäßes Schloss 1 mit einer Schlossnuss 4 und einem Federpaket 5. Das Schlossgehäuse 1g ist für die Ansicht in Fig. 2 unter Weglassung der Schlossdecke geöffnet, sodass der in der in Fig. 2 gewählten Perspektive eigentlich verdeckte Schlossboden 1b und die im Schlossgehäuse 1g aufgenommenen Bauteile sichtbar werden. In Fig. 2 sind dabei jedoch zur Verbesserung der Übersichtlichkeit die übrigen im Schlossgehäuse 1g aufgenommenen Bauteile weggelassen.

Die Schlossnuss 4 ist mit einer Aufnahmeöffnung zur Aufnahme eines Dorns einer Betätigungshandhabe 1h versehen. Die Betätigungshandhabe 1h ist nur in der Fig. 1b schematisch dargestellt. Beim Betätigen der Betätigungshandhabe 1h wird die Schlossnuss 4 aus der Stellung in Fig. 2 im Uhrzeigersinn um einen Winkel von 20° bis 45° gedreht. Die Schlossnuss 4 ist hierbei über ein nicht dargestelltes Schlossgetriebe mit der Schlossfalle 2 und dem Schlossriegel 3 getriebemäßig verbunden.

In Fig. 2 ist bereits das Zusammenwirken der Schlossnuss 4 mit dem Federpaket 5 zu erkennen. Dazu weist das Federpaket 5 ein als hakenförmiger Fortsatz 84 ausgestaltetes und weiter unten näher beschriebenes Wirkmittel auf. Die Schlossnuss 4 weist ein als exzentrischer Fortsatz 44 ausgestaltetes und weiter unten näher beschriebenes Wirkmittel auf. Der hakenförmige Fortsatz 84 und der exzentrische Fortsatz 44 wirken zusammen und bedingen eine lineare Bewegung der beweglichen Teile des Federpakets 5 (insbesondere der Zugstange 8, siehe Fig. 3) aufgrund einer Drehbewegung der Schlossnuss 4 und umgekehrt eine Drehbewegung der Schlossnuss 4 aufgrund einer linearen Bewegung der beweglichen Teile des Federpakets 5 (insbesondere der Zugstange 8, siehe Fig. 3).

Durch das beschriebene Zusammenwirken der Schlossnuss 4 mit dem Federpaket 5 wird die Schlossnuss 4 nach dem Ende der Betätigung aus der betätigten Stellung in die unbetätigte Grundstellung aus Fig. 2 zurückgestellt.

Fig. 3 zeigt das Federpaket 5 in gleicher Perspektive wie in Fig. 2, aber nun in vergrößerter Ansicht. Das hier gezeigte Federpaket 5 wird durch ein Federlager 7, eine Zugstange 8 und eine Feder 6 ausgebildet. Dabei ist die Feder 6 der Zugstange 8 zugeordnet. Genauer gesagt umgreift die Feder 6 die Zugstange 8. Noch genauer gesagt umgibt die Feder 6 die Zugstange 8 koaxial. Die Feder 6 ist als Schraubenfeder ausgestaltet. Insbesondere ist die Feder 6 eine Druckfeder.

Die Feder 6 weist ein erstes Ende 61 und ein zweites Ende 62 auf. Das erste Ende 61 der Feder 6 und das zweite Ende 62 der Feder 6 liegen sich in axialer Richtung der Feder 6 gegenüber.

Die Zugstange 8 bildet einen ersten Abstützbereich aus. Genauer gesagt wird der erste Abstützbereich durch eine einstückig mit der Zugstange 8 ausgebildete erste Lagerplatte 81 gebildet. Der erste Abstützbereich stützt das erste Ende 61 der Feder 6 lose ab.

Das Federlager 7 bildet einen zweiten Abstützbereich aus. Genauer gesagt wird der zweite Abstützbereich durch eine einstückig mit dem Federlager 7 ausgebildete zweite Lagerplatte 72 gebildet. Der zweite Abstützbereich stützt das zweite Ende 62 der Feder 6 lose ab.

Der zweite Abstützbereich weist einen Schlitz 73 auf. Der Schlitz 73 ermöglicht ein Durchgreifen der Zugstange 8 durch den zweiten Abstützbereich. Die Zugstange 8 ist im Federlager 7 linear verschiebbar durch den Schlitz 73 gelagert.

Der Schlitz 73 ermöglicht jedoch nicht ein Durchgreifen der Feder 6 durch den zweiten Abstützbereich. Die Breite des Schlitzes 73 ist im vorliegenden Beispiel zwar größer als die geringste Quererstreckung der Zugstange 8, aber kleiner als der Durchmesser der Feder 6.

Somit ist die Feder 6 lose zwischen dem ersten Abstützbereich und dem zweiten Abstützbereich gelagert.

Das Federlager 7 bildet im vollständig zusammengebauten Schloss 1 einen Teil der Schlossrückwand 1r. Das Federlager 7 (und damit auch im vollständig zusammengebauten Schloss 1 die Schlossrückwand 1r) ist entlang der Feder 6 ausgespart, sodass die Feder 6 auch im vollständig zusammengebauten Schloss 1 von außen sichtbar bleibt.

Das Federlager 7 weist außerdem zwei Laschen 7l mit jeweils einer Öffnung 7o zur Befestigung des Federlagers 7 am Schlossboden 1b auf (siehe auch Fig. 2). Die Befestigung kann jeweils mit einem separaten Befestigungsmittel, beispielsweise einer Schraube erfolgen. Das Befestigungsmittel greift vorzugsweise in die Öffnungen 7o ein. Die Öffnungen 7o können dazu beispielsweise jeweils ein Innengewinde aufweisen.

Fig. 4a zeigt eine perspektivische Darstellung eines Ausführungsbeispiels des Federpakets 5 mit zwei Zugstangen 8i, 8a und zwei Federn 6i, 6a. Fig. 4b zeigt eine perspektivische Darstellung desselben Ausführungsbeispiels aus entgegengesetzter Perspektive.

Das Federpaket 5 wird durch das Federlager 7, die erste Zugstange 8i, die zweite Zugstange 8a, die erste Feder 6i und die zweite Feder 6a ausgebildet.

Dabei sind die erste Zugstange 8i und die erste Feder 6i einander zugeordnet. Weiterhin sind die zweite Zugstange 8a und die zweite Feder 6a einander zugeordnet.

Genauer gesagt umgreift die erste Feder 6i die erste Zugstange 8i, und die zweite Feder 6a umgreift die zweite Zugstange 8a. Noch genauer gesagt umgibt erste Feder 6i die erste Zugstange 8i koaxial, und die zweite Feder 6a umgibt die zweite Zugstange 8a koaxial.

Die erste Feder 6i weist ein erstes Ende 61i und ein zweites Ende 62i auf. Das erste Ende 61i der ersten Feder 6i und das zweite Ende 62i der ersten Feder 6i liegen sich in axialer Richtung der ersten Feder 6i gegenüber.

Die zweite Feder 6a weist ein erstes Ende 61a und ein zweites Ende 62a auf. Das erste Ende 61a der zweiten Feder 6a und das zweite Ende 62a der zweiten Feder 6a liegen sich in axialer Richtung der zweiten Feder 6a gegenüber.

Die erste Zugstange 8i bildet einen ersten Abstützbereich aus. Genauer gesagt wird der erste Abstützbereich durch eine einstückig mit der ersten Zugstange 8i ausgebildete erste Lagerplatte 81i gebildet. Der erste Abstützbereich stützt das erste Ende 61i der ersten Feder 6i lose ab.

Die zweite Zugstange 8a bildet einen weiteren ersten Abstützbereich aus. Genauer gesagt wird dieser erste Abstützbereich durch eine einstückig mit der zweiten Zugstange 8a ausgebildete weitere erste Lagerplatte 81a gebildet. Der erste Abstützbereich stützt das erste Ende 61a der zweiten Feder 6a lose ab.

Das Federlager 7 bildet jeweils einen zweiten Abstützbereich für das zweite Ende 62i der ersten Feder 6i und für das zweite Ende 62a der zweiten Feder 6a aus. Genauer gesagt wird der zweite Abstützbereich jeweils durch eine einstückig mit dem Federlager 7 ausgebildete zweite Lagerplatte 72 gebildet. Sowohl das zweite Ende 62i der ersten Feder 6i als auch das zweite Ende 62a der zweiten Feder 6a wird durch jeweils einen durch die zweite Lagerplatte 72 ausgebildeten zweiten Abstützbereich lose abgestützt.

Die zweite Lagerplatte 72 weist beidseits jeweils einen Schlitz 73i, 73a auf. Entsprechend weist jeder zweite Abstützbereich jeweils einen Schlitz 73i, 73a auf. Der erste Schlitz 73i ermöglicht ein Durchgreifen der ersten Zugstange 8i durch die zweite Lagerplatte 72 bzw. durch den entsprechenden zweiten Abstützbereich. Die erste Zugstange 8i ist im Federlager 7 linear verschiebbar durch den ersten Schlitz 73i gelagert. Der zweite Schlitz 73a ermöglicht ein Durchgreifen der zweiten Zugstange 8a durch die zweite Lagerplatte 72 bzw. durch den entsprechenden zweiten Abstützbereich. Die zweite Zugstange 8a ist im Federlager 7 linear verschiebbar durch den zweite Schlitz 73a gelagert.

Der jeweilige Schlitz 73i, 73a ermöglicht jedoch nicht ein Durchgreifen der jeweiligen Feder 6i, 6a durch den zweiten Abstützbereich. Die Breite des ersten Schlitzes 73i ist im vorliegenden Beispiel zwar größer als die geringste Quererstreckung der ersten Zugstange 8i, aber kleiner als der Durchmesser der ersten Feder 6i. Entsprechend ist die Breite des zweiten Schlitzes 73a im vorliegenden Beispiel zwar größer als die geringste Quererstreckung der zweiten Zugstange 8a, aber kleiner als der Durchmesser der zweiten Feder 6a.

Somit ist jede der beiden Federn 6i, 6a jeweils lose zwischen dem jeweiligen ersten Abstützbereich und dem jeweiligen zweiten Abstützbereich gelagert.

Das Federlager 7 bildet im vollständig zusammengebauten Schloss 1 einen Teil der Schlossrückwand 1r. Das Federlager 7 (und damit auch im vollständig zusammengebauten Schloss 1 die Schlossrückwand 1r) ist entlang der beiden Federn 6i, 6a jeweils ausgespart. Genauer gesagt ist das Federlager 7 jeweils entlang der vollständigen Länge der beiden Federn 6i, 6a ausgespart. Als Länge der Federn 6i, 6a wird die Erstreckung der jeweiligen Feder zwischen deren erstem Ende 61i, 61a und deren zweitem Ende 62i, 62a verstanden. Somit bleiben die beiden Federn 6i, 6a auch bei zusammengebautem Schlossgehäuse 1g jeweils von außen sichtbar und zugänglich.

Fig. 4b zeigt eine perspektivische Darstellung des Ausführungsbeispiels aus

Fig. 4a aus entgegengesetzter Perspektive.

Diese Perspektive erlaubt einen besseren Blick auf die Wirkmittel 84, 84i, 84a der Zugstangen 8, 8i, 8a. Die erste Zugstange 8i bildet einen ersten hakenförmigen Fortsatz 84i aus. Die zweite Zugstange 8a bildet einen zweiten hakenförmigen Fortsatz 84a aus. Der erste hakenförmige Fortsatz 84i wirkt mit dem Wirkmittel 44i des drehbaren inneren Nussteils 4i (siehe insbesondere Fig. 6b) zusammen. Der zweite hakenförmige Fortsatz 84a wirkt mit dem Wirkmittel 44a des drehbaren äußeres Nussteils 4a (siehe insbesondere Fig. 6b) zusammen.

Die in Fig. 4b gewählte Perspektive erlaubt außerdem einen guten Blick auf die zwei Laschen 7l mit jeweils ihrer Öffnung 7o zur Befestigung des Federlagers 7 am Schlossboden 1b. Der Schlossboden 1b ist hier nicht dargestellt (siehe entsprechend Fig. 2). Die Laschen 7l und Öffnungen 7o entsprechen den bereits zur Fig. 3 beschriebenen Laschen 7l und Öffnungen 7o. Es wird auf die obige Beschreibung verwiesen.

Fig. 5 zeigt eine perspektivische Darstellung des Ausführungsbeispiels des Federpakets 5 mit zwei Zugstangen 8i, 8a und zwei Federn 6i, 6a aus Fig. 4a und Fig. 4b nun zusammen mit einer mehrteiligen Schlossnuss 4.

Fig. 6a zeigt eine perspektivische Darstellung des Ausführungsbeispiels aus Fig. 5 unter Weglassung des Federlagers 7. Dadurch sind die in Fig. 5 noch vom Federlager 7 verdeckten Teile des Federpakets 5 erkennbar.

Fig. 6b zeigt die perspektivische Darstellung aus Fig. 6a in vergrößerter Ansicht.

Die mehrteilige Schlossnuss 4 weist ein drehbares inneres Nussteils 4i und ein drehbares äußeres Nussteil 4a auf. Das innere Nussteil 4i und das äußere Nussteil 4a weisen jeweils eine Aufnahmeöffnung zum formschlüssigen Einstecken eines Dorns einer Betätigungshandhabe 1h auf. Der Dorn der jeweiligen Betätigungshandhaben 1h ist in den Figuren nicht dargestellt.

Das innere Nussteil 4i weist ein als erster exzentrischer Fortsatz 44i ausgestaltetes Wirkmittel auf. Wie bereits oben erläutert weist die erste Zugstange 8i ein als erster hakenförmiger Fortsatz 84i ausgestaltetes korrespondierendes Wirkmittel auf. Der erste hakenförmige Fortsatz 84i und der erste exzentrische Fortsatz 44i wirken zusammen und bedingen eine lineare Bewegung der ersten Zugstange 8i aufgrund einer Drehbewegung des inneren Nussteils 4i und umgekehrt eine Drehbewegung des inneren Nussteils 4i aufgrund einer linearen Bewegung der ersten Zugstange 8i.

Das äußere Nussteil 4a weist ein als zweiter exzentrischer Fortsatz 44a ausgestaltetes Wirkmittel auf. Wie bereits oben erläutert weist die zweite Zugstange 8a ein als zweiter hakenförmiger Fortsatz 84a ausgestaltetes korrespondierendes Wirkmittel auf. Der zweite hakenförmige Fortsatz 84a und der zweite exzentrische Fortsatz 44a wirken zusammen und bedingen eine lineare Bewegung der zweiten Zugstange 8a aufgrund einer Drehbewegung des äußeren Nussteils 4a und umgekehrt eine Drehbewegung des äußeren Nussteils 4a aufgrund einer linearen Bewegung der zweiten Zugstange 8a.

Die mehrteilige Schlossnuss 4 weist weiterhin eine Mittennuss 4m auf. Die Mittennuss 4m ist zwischen dem ersten drehbaren inneren Nussteil 4i und dem zweiten drehbaren äußeren Nussteil 4a angeordnet. Die Mittennuss 4m wirkt über ein nicht dargestelltes Schlossgetriebe mit dem Schlossriegel 3 und/oder der Schlossfalle 2 zusammen.

Das in Fig. 2 dargestellte Schloss 1 ist vorzugsweise als ein sogenanntes Panikschloss ausgebildet. Bei dem Panikschloss ist das innere Nussteil 4i permanent mit der Mittennuss 4m mechanisch gekuppelt. Bei Betätigung der an dem inneren Nussteil 4i angeschlossenen Betätigungshandhabe 1h kann das Schloss 1 jederzeit manuell entriegelt werden. Hierbei wird bei Betätigung der an dem inneren Nussteil 4i angeschlossenen Betätigungshandhabe 1h der Schlossriegel 3 in das Schlossgehäuse 1g eingezogen und die Blockierung der Schlossfalle 2 gegen ein Einfahren in das Schlossgehäuse 1g aufgehoben. Das Schloss 1 ist dann entriegelt.

Die Figuren zeigen jeweils eine Grundstellung, in der die Schlossnuss 4, 4i, 4a nicht betätigt ist. Die Zugstange 8 bzw. die Zugstangen 8i, 8a befinden sich dabei in den Figuren jeweils in der höchstmöglichen Position.

Bei einer Betätigung des inneren Nussteils 4i greift der erste exzentrische Fortsatz 44i in den ersten hakenförmigen Fortsatz 84i und zieht diesen und damit die einstückig mit dem ersten hakenförmigen Fortsatz 84i ausgebildete erste Zugstange 8i in den Figuren nach unten. Dadurch wird auch die mit der ersten Zugstange 8i einstückig ausgebildete erste Lagerplatte 81 in den Figuren nach unten gezogen. Die erste Lagerplatte 81 bildet den ersten Abstützbereich aus, durch den die erste Feder 6i in den Figuren lose an ihrem ersten Ende 61i abgestützt wird. Das erste Ende 61i der ersten Feder 6i bewegt sich also zusammen mit dem ersten Abstützbereich in den Figuren nach unten. Somit wird die erste Feder 6i komprimiert. Wird die Betätigung des inneren Nussteils 4i daraufhin beendet, bewirkt die Rückstellkraft der komprimierten Feder 6i ein Anheben der ersten Zugstange 8i bis zurück in die Grundstellung. Dabei bewegt auch der erste hakenförmige Fortsatz 84i den ersten exzentrischen Fortsatz 44i wieder zurück in die Grundstellung.

Eine entsprechende Funktionsweise ergibt sich auch bei Betätigung des äußeren Nussteils 4a bzw. bei Betätigung der Schlossnuss 4 im Falle einer nur einteiligen Schlossnuss 4.

Fig. 7 zeigt ein Flussdiagramm eines beispielhaften erfindungsgemäßen Verfahrens zur Montage eines Federpakets 5 als vormontierbares Modul für ein Schloss für eine Tür oder ein Fenster. Beispielsweise wird das Federpaket 5 durch ein Federlager 7, zwei Zugstangen 8i, 8a und zwei Federn 6i, 6a ausgebildet. Dabei sind jeweils eine Zugstange 8i, 8a und eine Feder 6i, 6a einander zugeordnet.

Die folgenden Schritte werden vorzugsweise nacheinander durchgeführt.

In Schritt S01 wird das erste Ende 61i der ersten Feder 6i über den hakenförmigen Fortsatz 84i der ersten Zugstange 8i aufgefädelt.

In Schritt S02 wird die erste Feder 6i vollständig auf die erste Zugstange 8i aufgeschoben, sodass die erste Feder 6i die erste Zugstange 8i koaxial umgibt und lose auf der ersten Zugstange 8i gelagert ist.

In Schritt S03 wird das erste Ende 61i der ersten Feder 6i mit dem von der ersten Lagerplatte 81i ausgebildeten ersten Abstützbereich der ersten Zugstange 8i in Kontakt gebracht.

In Schritt S04 wird die erste Feder 6i im Wesentlichen vollständig komprimiert.

In Schritt S05 wird die erste Zugstange 8i seitlich in den ersten Schlitz 73i eingeschoben, der am von der zweiten Lagerplatte 72 ausgebildeten zweiten Abstützbereich des Federlagers 7 vorgesehen ist. Die erste Feder 6i bleibt dabei im Wesentlichen vollständig komprimiert. Somit wird die Feder zwischen dem ersten Abstützbereich und dem zweiten Abstützbereich eingefügt.

In Schritt S06 wird das zweite Ende 62i der ersten Feder 6i durch ein Beenden der in den Schritten S04 und S05 durchgeführten Kompression mit dem zweiten Abstützbereich des Federlagers 7 in Kontakt gebracht, sodass die erste Feder 6i lose zwischen dem ersten Abstützbereich und dem zweiten Abstützbereich an der ersten Zugstange 8i gelagert ist. Dabei stützt der erste Abstützbereich der Zugstange das erste Ende 61i der ersten Feder 6i lose ab, und der zweite Abstützbereich des Federlagers stützt das zweite Ende 62i der ersten Feder 6i lose ab.

Anschließend werden die Schritte S01 bis S06 einmalig mit der zweiten Feder 6a und der zweiten Zugstange 8a wiederholt.

In einem weiteren darauffolgenden Schritt kann das durch die genannten Schritte vormontierte Federpaket 5 in das Schlossgehäuse im Bereich der Schlossrückwand, vorzugsweise anstelle eines Teils der Schlossrückwand, eingesetzt werden.

Dadurch dass die Feder 6, 6i, 6a keine Befestigung aufweist, ist die Montage des Federpakets 5 vorteilhafterweise besonders einfach.

Weiterhin ist das Federpaket 5 vorteilhafterweise besonders kompakt. Außerdem kann das Federpaket 5 vorteilhafterweise als Modul vormontiert werden. Durch ein Vorhalten von als Module vormontierten Federpaketen 5 kann der Arbeitsablauf bei der Fertigung einer Vielzahl von erfindungsgemäßen Schlössern 1 für Türen oder Fenster vorteilhafterweise erleichtert und beschleunigt werden.

### Bezugszeichenliste

- 1: Schloss
- 1g: Schlossgehäuse
- 1b: Schlossboden
- 1r: Schlossrückwand
- 1s: Schlossstulp
- 1z: Schließzylinderaufnahme
- 1h: Betätigungshandhabe
- 2: Schlossfalle
- 3: Schlossriegel
- 4: Schlossnuss
- 4i: inneres Nussteil
- 4m: Mittennuss
- 4a: äußeres Nussteil
- 44, 44i, 44a: exzentrischer Fortsatz
- 5: Federpaket
- 6, 6i, 6a: Feder
- 61, 61i, 61a: erstes Ende
- 62, 62i, 62a: zweites Ende
- 7: Federlager
- 72: zweite Lagerplatte
- 73, 73i, 73a: Schlitz
- 7l: Lasche
- 7o: Öffnung
- 8, 8i, 8a: Zugstange
- 81, 81i, 81a: erste Lagerplatte
- 84, 84i, 84a: hakenförmiger Fortsatz

- T: Tür
- R: Türrahmen

## Patentansprüche

1. Schloss für eine Tür oder ein Fenster,
wobei das Schloss (1) ein Schlossgehäuse (1g) aufweist, in dem eine Schlossmechanik, vorzugsweise mit Schlossriegel (3) und/oder Schlossfalle (2), gelagert ist,
wobei die Schlossmechanik
- eine Schlossnuss (4) aufweist, welche in einem Nusslager im Schlossgehäuse (1g) drehbar gelagert ist,
- mindestens eine Zugstange (8, 8i, 8a) aufweist, welche in einem Federlager (7) im Schlossgehäuse (1g) linear verschiebbar gelagert ist,
wobei die Zugstange (8, 8i, 8a) durch eine ihr zugeordnete Feder (6, 6i, 6a) beaufschlagt ist,
wobei die mindestens eine Zugstange (8, 8i, 8a) mit der ihr zugeordneten Feder (6, 6i, 6a) und dem Federlager (7) ein Federpaket (5) ausbildet, wobei die Feder (6, 6i, 6a) die Schlossnuss (4) aus einer betätigten Stellung in eine Grundstellung beaufschlagt,
wobei die Feder (6, 6i, 6a) ein erstes Ende (61, 61i, 61a) und ein dem ersten Ende (61, 61i, 61a) gegenüberliegendes zweites Ende (62, 62i, 62a) aufweist,
**dadurch gekennzeichnet,**
**dass** die Zugstange (8, 8i, 8a) einen ersten Abstützbereich ausbildet, welcher das erste Ende (61, 61i, 61a) der Feder (6, 6i, 6a) lose abstützt, und
**dass** das Federlager (7) einen zweiten Abstützbereich ausbildet, welcher das zweite Ende (62, 62i, 62a) der Feder (6, 6i, 6a) lose abstützt, sodass die Feder (6, 6i, 6a) lose zwischen dem ersten Abstützbereich und dem zweiten Abstützbereich gelagert ist.

2. Schloss nach Anspruch 1,
**dadurch gekennzeichnet,**
**dass** der erste Abstützbereich einstückig mit der Zugstange (8, 8i, 8a) ausgebildet ist, und/oder
**dass** der zweite Abstützbereich einstückig mit dem Federlager (7) ausgebildet ist.

3. Schloss nach Anspruch 1 oder 2,
**dadurch gekennzeichnet,**
**dass** der zweite Abstützbereich einen Schlitz (73, 73i, 73a) aufweist, wobei der Schlitz (73, 73i, 73a) ein Durchgreifen der Zugstange (8, 8i, 8a) durch den zweiten Abstützbereich ermöglicht, und wobei der Schlitz (73, 73i, 73a) ein Durchgreifen der Feder (6, 6i, 6a) durch den zweiten Abstützbereich nicht ermöglicht.

4. Schloss nach einem der vorangehenden Ansprüche,
**dadurch gekennzeichnet,**
**dass** das Nusslager schlossfest mit dem Schlossgehäuse (1g) ausgebildet ist, und/oder
**dass** das Federlager (7) schlossfest mit dem Schlossgehäuse (1g) ausgebildet ist.

5. Schloss nach einem der vorangehenden Ansprüche,
**dadurch gekennzeichnet,**
**dass** das Federlager (7) einen Teil des Schlossgehäuses (1g) ausbildet, vorzugsweise einen Teil der Schlossrückwand (1r) ausbildet.

6. Schloss nach einem der vorangehenden Ansprüche,
**dadurch gekennzeichnet,**
**dass** die Feder (6, 6i, 6a) als eine Schraubenfeder oder Gasfeder, insbesondere als Druckfeder ausgebildet ist, und/oder dass die Feder (6, 6i, 6a) so gelagert ist, dass sie die ihr zugeordnete Zugstange (8, 8i, 8a) umgreift.

7. Schloss nach einem der vorangehenden Ansprüche,
**dadurch gekennzeichnet,**
**dass** die Schlossnuss (4) als mehrteilige Schlossnuss (4a, 4i, 4m) ausgebildet ist, vorzugsweise mit einem drehbaren äußeren Nussteil (4a) und einem drehbaren inneren Nussteil (4i).

8. Schloss nach Anspruch 7,
**dadurch gekennzeichnet,**
**dass** die mehrteilige Schlossnuss (4i, 4a, 4m) ein drehbares inneres Nussteil (4i), ein drehbares äußeres Nussteil (4a) und eine Mittennuss (4m) aufweist, wobei die Mittennuss (4m) zwischen dem drehbaren äußeren Nussteil (4a) und dem drehbaren inneren Nussteil (4i) angeordnet ist, und wobei die Mittennuss (4m) über ein Schlossgetriebe mit dem Schlossriegel (3) und/oder der Schlossfalle (2) zusammenwirkt.

9. Schloss nach einem der vorangehenden Ansprüche,
**dadurch gekennzeichnet,**
**dass** die Schlossmechanik eine erste Zugstange (8i) und/oder eine zweite Zugstange (8a) als die mindestens eine Zugstange (8, 8i, 8a) aufweist.

10. Schloss nach einem der Ansprüche 7 bis 9,
**dadurch gekennzeichnet,**
**dass** das drehbare innere Nussteil (4i) ein erstes Wirkmittel aufweist, über das das drehbare innere Nussteil (4i) mit der ersten Zugstange (8i) zusammenwirkt, und/oder
**dass** das drehbare äußere Nussteil (4a) ein zweites Wirkmittel aufweist, über das das drehbare äußere Nussteil (4a) mit der zweiten Zugstange (8a) zusammenwirkt.

11. Schloss nach Anspruch 10,
**dadurch gekennzeichnet,**
**dass** die erste Zugstange (8i) ein drittes Wirkmittel aufweist, welches mit dem ersten Wirkmittel des drehbaren inneren Nussteils (4i) zusammenwirkt, und/oder
**dass** die zweite Zugstange (8a) ein viertes Wirkmittel aufweist, welches mit dem zweiten Wirkmittel des drehbaren äußeren Nussteils (4a) zusammenwirkt.

12. Schloss nach Anspruch 11,
**dadurch gekennzeichnet,**
**dass** das erste Wirkmittel als erster exzentrischer Fortsatz (44i) am drehbaren inneren Nussteil (4i) ausgebildet ist, und/oder dass das zweite Wirkmittel als zweiter exzentrischer Fortsatz (44a) am drehbaren äußeren Nussteil (4a) ausgebildet ist, und/oder dass das dritte Wirkmittel als erster hakenförmiger Fortsatz (84i) an der ersten Zugstange (8i) ausgebildet ist, und/oder
**dass** das vierte Wirkmittel als zweiter hakenförmiger Fortsatz (84a) an der zweiten Zugstange (8a) ausgebildet ist.

13. Schloss nach einem der Ansprüche 9 bis 12,
**dadurch gekennzeichnet,**
**dass** die erste Zugstange (8i) durch eine erste Feder (6i) beaufschlagt ist, die als Rückstellfeder ausgebildet ist, und
**dass** die zweite Zugstange (8a) durch eine zweite Feder (6a) beaufschlagt ist, die als Rückstellfeder ausgebildet ist.

14. Verfahren zur Montage eines Federpakets (5) als vormontierbares Modul für ein Schloss für eine Tür oder ein Fenster, vorzugsweise für ein Schloss (1) für eine Tür oder ein Fenster nach einem der vorangehenden Ansprüche,
wobei das Federpaket (5) durch ein Federlager (7) und mindestens eine Zugstange (8, 8i, 8a) mit der ihr zugeordneten Feder (6, 6i, 6a) ausgebildet wird,
wobei das Verfahren die folgenden Schritte umfasst:
a) Auffädeln eines ersten Endes (61, 61i, 61a) der Feder (6, 6i, 6a) über das Wirkmittel der ihr zugeordneten Zugstange (8, 8i, 8a),
b) vollständiges Aufschieben der Feder (6, 6i, 6a) auf die ihr zugeordnete Zugstange (8, 8i, 8a), sodass die Feder (6, 6i, 6a) die Zugstange (8, 8i, 8a) umgreift und lose auf der Zugstange (8, 8i, 8a) gelagert ist,
c) Inkontaktbringen des ersten Endes (61, 61i, 61a) der Feder (6, 6i, 6a) mit dem ersten Abstützbereich der Zugstange (8, 8i, 8a),
d) Komprimieren der Feder (6, 6i, 6a),
e) seitliches Einschieben der Zugstange (8, 8i, 8a) in einen an einem zweiten Abstützbereich des Federlagers (7) vorgesehen Schlitz (73, 73i, 73a), wobei die Feder (6, 6i, 6a) komprimiert ist, sodass die Feder (6, 6i, 6a) zwischen dem ersten Abstützbereich und dem zweiten Abstützbereich eingefügt wird,
f) Inkontaktbringen des zweiten Endes (62, 62i, 62a) der Feder (6, 6i, 6a) mit dem zweiten Abstützbereich des Federlagers (7, 7i, 7a), sodass die Feder (6, 6i, 6a) lose zwischen dem ersten Abstützbereich und dem zweiten Abstützbereich an der Zugstange (8, 8i, 8a) gelagert ist, wobei der erste Abstützbereich der Zugstange (8, 8i, 8a) das erste Ende (61, 61i, 61a) der Feder (6, 6i, 6a) lose abstützt, und der zweite Abstützbereich des (7) das zweite Ende (62, 62i, 62a) der Feder (6, 6i, 6a) lose abstützt,
g) gegebenenfalls Wiederholen der Schritte a) bis f) mit einer weiteren Feder (6, 6i, 6a) und einer dieser weiteren Feder (6, 6i, 6a) zugeordneten Zugstange (8, 8i, 8a).

15. Verfahren zur Montage eines Federpakets (5) in einem Schloss für eine Tür oder ein Fenster, vorzugsweise in einem Schloss für eine Tür oder ein Fenster nach einem der Ansprüche 1 bis 13, wobei das Verfahren die Schritte a) bis f) des Verfahrens nach Anspruch 14 oder die Schritte a) bis g) des Verfahrens nach Anspruch 14 umfasst und den folgenden Schritt umfasst:
h) Einsetzen des gemäß der Schritte a) bis f) oder gemäß der Schritte a) bis g) vormontierten Federpakets (5) in das Schlossgehäuse (1g) im Bereich der Schlossrückwand (1r).
